# EUROPÄISCHE PATENTANMELDUNG

(11) **EP 2 063 046 A1**
(43) Veröffentlichungstag der Anmeldung: **27.05.2009**
(21) Anmeldenummer: 07020008.4
(22) Anmeldetag: 26.11.2007
(51) Int. Cl.: E04F 19/04

(54) **Deckenrandleiste mit Anpressgummiprofil**

(71) Anmelder: Barczynski, Gregor, 86150 Augsburg (DE)
(72) Erfinder: Barczynski, Gregor, 86150 Augsburg (DE)

(57) **Zusammenfassung**

Durch den Einsatz einer "Deckenrandleiste mit Anpress-Gummiprofil" im Innenausbau und Trockenbau wird vornehmlich im Bereich der Verwendung von Gipskartonplatten das Risseproblem der dauerelastischen Verfugungen infolge der Ausbildung eines flexiblen Anschlusses an die angrenzenden Bauteile vermieden.

Die bisherigen Verfugungen aus Silikon- oder Acryldichtungsmasse lösen sich im Laufe der Zeit wieder vom Bauteil, da oft eine Bewegung zwischen zwei unterschiedlichen Materialien vorhanden ist, z.B. durch Schwinden, Kriechen, Feuchtigkeitsaufnahme.

Somit entsteht für den Bauherrn ein unerwünschter Riss, so dass diese Verfugung im Laufe eines Hausalters mehrmals entfernt und erneuert werden muss.

Diese Problemstellen können nun mit dem Einbau der "Deckenrandleiste mit Anpress-Gummiprofil" beseitigt werden.

Aufgrund des weißen, dauerhaft flexiblen Anpress-Gummiprofils bleibt der Bauteilanschluss geschlossen und trotzdem beweglich.

Die Gummilippe ist weiß eingefärbt und kann mit jeder Innenwandfarbe überstrichen werden. Dieses Fertigteil wird in der Trockenbaumontage als Anschluß-Fugenprofil auf Gipskarton- oder andere Bauplatten vor dem Einbau stirnseitig aufgesteckt.

Das Profil ist somit mehrfach einsetzbar in verschiedenen Bereichen:
a) bei Decke zu Wand (Gipskarton zu Putz, oder zu Gipskarton),
b) bei Dachschräge zu Wand, (Gipskarton zu Putz, oder zu Gipskarton),
c) bei Dachschräge zu Decke, (Gipskarton zu Gipskarton),
d) bei Eckausbildungen Wand zu Wand
e) oder auch im Bereich von Wand- zu Wandanschlüssen, (Gipskarton zu Gipskarton).

## Beschreibung

Diese Erfindung betrifft den Einsatz einer "Deckenrandleiste mit Anpress-Gummiprofil" im Bereich von Hochbaumaßnahmen im Innenausbau und Trockenbau.

Vornehmlich im Bereich der Verwendung von Gipskartonplatten ist die Ausbildung des flexiblen Anschlusses an angrenzende Bauteile mittels dauerelastischen Fugendichtungsmassen immer wieder ein Problem.

Diese Verfugungen aus Silikon- oder Acryldichtungsmasse können sich im Laufe der Zeit wieder vom Bauteil lösen, da oft eine Bewegung zwischen zwei unterschiedlichen Materialien in mehrfacher Hinsicht vorhanden ist, (z.B. durch Schwinden, Kriechen, Feuchtigkeitsaufnahme, etc.). Somit entsteht für den Bauherrn ein unerwünschter, unschöner Riss, so dass diese Verfugung im Laufe eines Hausalters mehrmals entfernt und erneuert werden muss. Dadurch entstehen immer wieder Kosten, die in Zukunft vermieden werden können.

Diese Problemstellen können nun mit dem Einbau der "Deckenrandleiste mit Anpress-Gummiprofil" beseitigt werden.

Aufgrund des weißen, dauerhaft flexiblen Anpress-Gummiprofils bleibt der Bauteilanschluss geschlossen und trotzdem beweglich.

## Patentansprüche

1. Die "Deckenrandleiste mit Anpress-Gummiprofil" besteht aus 1 mm starken, ungleich langen und U-förmig ausgebildeten Kunststoffprofilleisten mit den Schenkellängen von 20/18/6 mm.
Das U-Profil wird **dadurch gekennzeichnet, dass** eine elastische, viertelkreisförmige, dauerhaft flexible, weiße Gummilippendichtung an den kleineren Schenkel des Kunststoffprofils aufgeklebt ist.
Die Gummilippe ist weiß eingefärbt und kann mit jeder Innenwandfarbe überstrichen werden.
Dieses Fertigteil wird in der Trockenbaumontage als Anschluß-Fugenprofil auf Gipskartonplatten mit einer Stärke von 10, 12,5 bzw.15 mm vor dem Einbau dieser Gipskartonplatten stirnseitig aufgesteckt.
Besondere Verwendung findet diese Deckenrandleiste mit ihrem flexiblen Anpress-Gummiprofil im Trockenbau beim beweglichen Anschluss von Gipskartondecken an angrenzende Bauwerkskonstruktionen.
Das Profil ist somit mehrfach einsetzbar in verschiedenen Bereichen:
a) bei Decke zu Wand (Gipskarton zu Putz, oder zu Gipskarton),
b) bei Dachschräge zu Wand, (Gipskarton zu Putz, oder zu Gipskarton),
c) bei Dachschräge zu Decke, (Gipskarton zu Gipskarton),
d) bei Eckausbildungen Wand zu Wand
e) oder auch im Bereich von Wand- zu Wandanschlüssen, (Gipskarton zu Gipskarton).
Aufgrund der flexiblen, weißen Gummilippendichtung wird die anschließende Bauwerksfuge sauber abgedeckt und es kann somit auf den Einsatz von dauerelastischen Dichtungsmaterialien wie z.B. Silikon- bzw. Acrylfugenmasse und somit auch ohne Einsatz von chemischen Materialien verzichtet werden.
